# EUROPÄISCHE PATENTANMELDUNG

(11) **EP 0 068 516 A1**
(43) Veröffentlichungstag der Anmeldung: **05.01.1983**
(21) Anmeldenummer: 82200018.8
(22) Anmeldetag: 08.01.1982
(51) Int. Cl.: A47K 7/03, C11D 17/04, A47L 13/19

(54) **Wegwerf-Waschlappen in Form einer Tasche**

(30) Priorität: 19.06.1981 CH 4088/81
(71) Anmelder: Barbey, Bertrand F., CH-1008 Prilly (CH); Hecken, Hermann, CH-1008 Prilly (CH)
(72) Erfinder: Barbey, Bertrand F., CH-1008 Prilly (CH); Hecken, Hermann, CH-1008 Prilly (CH)
(74) Vertreter: Bovard, Fritz Albert (CH)

(57) **Zusammenfassung**

Die aus Papier bestehende viereckige Tasche (1) ist als Handschuh anwendbar. Für den Daumen der in die Tasche (1) eingeführten Hand des Badenden ist eine öffnung (2) auf der Faltlinie (2) der Tasche (1) vorgesehen. Die zwei (4) der drei aufeinanderliegenden Kanten des Umfanges der Tasche (1) sind miteinander verklebt. Die Tasche (1) ist mit einem Reinigungsmittel vorimprägniert, das in trockenem Zustand am Taschenmaterial haftet und im Wasser reaktivierbar ist. Das Reinigungsmittel besteht auf der Basis von Alkylbenzolsulfonaten, Fettsäurealkoholsulfonaten, Fettsäurealkylamiden oder -succinaten.

## Beschreibung

Die Erfindung geht aus von einem Wegwerf-Waschlappen aus saugfähigem, wasserfestem Material, wie Zellstoff, Kunststoff, Gewebe, Papier, in Form einer als Handschuh anwendbaren rechteckigen Tasche, die durch Falten eines Streifens des Materials und durch Vernähen, Verkleben oder Verschweissen von zwei ihrer.drei aufeinanderliegenden Kanten des Umfanges entstanden ist, wobei das Material mit einem schaumbildenden Reinigungsmittel vorimprägniert ist, das in trockenem Zustand am Material haftet und im Wasser reaktivierbar ist. Ein solcher Wegwerf-Lappen wird zum Einseifen des Körpers eines Badenden verwendet.

Solche Wegwerf-Waschlappen sind aus der französischen Patentschrift 2 414 897 und der deutschen Offenlegungsschrift 2 402 730 bekannt. In der letztgenannten Druckschrift ist ein Wegwerf-Waschlappen aus Vlies beschrieben, der die Form einer als Handschuh anwendbaren rechteckigen Tasche hat. Die Tasche besteht aus einem Vliesstück, das zusammengefaltet wurde und am Rande zweier seiner Seiten zusammengeklebt, zusammengenäht oder verschweisst wurde. Die Tasche ist mit einem in trockenem Zustand kosmetisch akzeptablen schaumbildenden Reinigungsmittel vorgetränkt.

Solche Wegwerf-Waschlappen müssen eine hohe Reissfestigkeit in kaltem, aber auch insbesondere warmem Dusch- und Badewasser besitzen. Des weiteren muss das Material des Wegwerf-Lappens eine gute Saugfähigkeit und ein hohes Retensionsvermögen für wässerige Imprägnierungszubereitungen haben.

Den bekannten Wegwerf-Waschlappen haftet ein Nachteil an, dass sie während der Benutzung nicht fest in der Hand liegen und kostspielige bzw. komplizierte Reinigungsmittel aufweisen.

Der in Patentanspruch 1 angegebenen Erfindung liegt die Aufgabe zugrunde einen Wegwerf-Waschlappen zu schaffen, der bei der Benutzung fest in der Hand liegt und dessen Reinigungsmittel so gewählt sind, dass sie eine hervorragende Schaumkraft besitzen und der Reinigungseffekt gegenüber den bekannten Reinigungsmitteln verstärkt ist. Des weiteren soll das Austrocknen der Haut des Badenden verhindert werden. Des weiteren sollen die Kosten für Reinigungsmittel niedrig gehalten werden.

Diese Aufgabe wird bei einem Wegwerf-Waschlappen der eingangs erwähnten Art auf solche Weise gelöst, dass die Tasche an der Faltlinie des Materialstreifens eine Oeffnung für den Daumen besitzt und dass das Reinigungsmittel auf der Basis von Alkylbenzolsulfonaten, Fettsäurealkoholsulfonaten, Fettsäurealkylamiden oder -succinaten besteht.

Eine vorteilhafte Reinigungsmittellösung ist im Patentanspruch 2 angegeben.

Der Erfindungsgegenstand wird nachstehend anhand der Zeichnung beispielsweise näher erläutert. Es zeigen
Fig. 1 eine Ansicht der erfindungsgemässen Tasche in Form eines Handschuhes und
Fig. 2 eine perspektivische Ansicht der Tasche nach der Fig. 1, die in einem Polyäthylenbeutel verpackt ist.

Der Trägerstoff der in den Figuren dargestellten Tasche 1 ist ein saugfähiges, wasserfestes Papier. Es können aber auch andere Trägerstoffe, wie Zellstoff, Kunststoff oder Gewebe verwendet werden, welche Trägerstoffe möglichst rauh und nicht verwoben werden müssen. Solch ein Trägerstoff ist widerstandsfest gegen kaltes und insbesondere heisses Dusche- oder Badewannewasser, gegen Körperreibung und gegen Auswringen.

Die in der Fig. 1 dargestellte Tasche 1 hat die Form eines Handschuhes; die Tasche 1 ist viereckig und ist entstanden durch Falten eines Papierstreifens entlang der Faltlinie 2. Die zwei 4 ihrer drei aufeinanderliegenden Kanten des Umfanges sind miteinander verklebt. Sie können auch zum Beispiel vernäht oder verschweisst werden. In der Faltlinie 2 ist eine Oeffnung 3 für den Daumen einer in die Tasche 1 einzuführenden Hand ausgestanzt.

Die Tasche 1 ist mit einem schaumbildenden Reiningungsmittel vorimprägniert, das in trockenem Zustand am Material der Tasche 1 haftet und erst bei Berührung mit Wasser reaktiviert wird. Durch den Reibeffekt auf dem Körper des Badenden werden laufend Seifenschaum und waschaktive Substanzen entwickelt. Die Reinigungsmittel sind auf der Basis von Alkylbenzolsulfonaten, Fettsäurealkoholsulfonaten, Fettsäurealkylamiden oder -succinaten. Eine vorteilhafte Ausführungsform der Reinigungsmittel ist eine schaumbildende, reinigende, seifige, leichtparfümierte Lösung die aus annähernd 10 Gewichtsprozenten Natriumlauryläthersulfat, annähernd 5 Gewichtsprozenten N-ßhydroxyäthyl-N-ß-carboxyäthylfettsäureamidoäthylamin, Na-Salz, annähernd 2 Gewichtsprozenten Kokosfettsäurediäthanolamid, annähernd 1 Gewichtsprozent Parfüme und Färbemittel und annähernd 82 Gewichtsprozenten Wasser besteht.

Das Natriumlauryläthersulfat, das den Grundstoff der waschaktiven Substanzen bildet ist praktisch giftfrei, salzfrei und biologisch abbaubar. Dieses Produkt zeichnet sich durch folgende Vorteile aus: hervorragende Schaumkraft,unabhängig von der Wasserhärte, wobei es leicht parfümierbar ist. Als Zusatz findet aufgrund seiner speziellen Eigenschaften das N-ßhydroxyäthyl-N-β-carboxyäthylfettsäureamidoäthylamin, Na-Salz Verwendung. Dadurch wird die Schaumbildung und aufgrund der hohen Benetzungseigenschaften der Reinigungseffekt verstärkt. Dieses Produkt ist ungiftig, praktisch-salzfrei und biologisch abbaubar. Zur Rückfettung und zur Verdickung dient der Zusatzeines Kokosfettsäurediäthanolamides. Dieser Zusatz verhindert das Austrocknen der Haut und wirkt schaumstabilisierend.

Diese salzfreie, ungiftige und biologisch abbaubare Kombination der Imprägnierlösung der Tasche 1 stellt eine ideale Zusammensetzung dar. Sie ist mild, hautverträglich und weist einen hohen Reinigungseffekt auf. Die mit dieser Lösung vorimprägnierte Tasche 1 zieht und fühlt sich trocken und farblos an.

Der vorimprägnierte Waschlappen ist, wie aus der Fig. 2 ersichtlich. ist, in einem Polyäthylenbeutel 5 verpackt. Für die Verpackung kann aber auch ein anderes Material verwendet werden. Solche Beutel können aus Automaten bezogen werden. Die Verpackungen eignen sich ausgezeichnet für Reklamezwecke.

Wenn die Tasche 1 zum Einseifen des Körpers des Badenden gebraucht wurde und einmal seifenfrei und ausgewrungen ist, kann dieselbe als Abwischfetzen oder zum Abtrocknen verwendet werden, wonach sie nach endgültiger Benützung weggeworfen wird.

Durch den obenbeschriebenen Wegwerf-Waschlappen in Form einer als Handschuh anwendbaren rechteckigen Tasche werden die unangenehmen Nebenerscheinungen herkömmlicher Waschlappen und Seifen, wie nasse gleitende Seifen, Kalkabscheidungen am Waschbecken, Dusch- und Badewannen, Seifendosen und Seifenablagen usw. eliminiert. Dies betrifft auch Waschlappen oder Trockentücher, die dauernd nass und verschmutzt, insbesondere auf Reisen, mitgenommen werden müssen. Die in einem Kunsstoffbeutel untergebrachte Tasche nimmt ein Minimum an Platz ein und kann in Handtaschen oder Reisegepäck mitgenommen werden. Der Erfindungsgegenstand eignet sich insbesondere für Hotels, Krankenhäuser, Büros, Baustellen, Sportanlagen, öffentliche Badeanstalten, Bahnstationen, Flughäfen, Campingplätze usw. Es besteht auch die Möglichkeit, die Tasche mit kosmetischen oder auch anderen Stoffen ergänzend zu imprägnieren.

## Patentansprüche

1. Wegwerf-Waschlappen aus saugfähigem, wasserfestem Material, wie Zellstoff, Kunststoff, Gewebe, Papier, in Form einer als Handschuh anwendbaren rechteckigen Tasche, die durch Falten eines Streifens des Materials und durch Vernähen, Verkleben oder Verschweissen von zwei ihrer drei aufeinanderliegenden Kanten des Umfanges entstanden ist, wobei das Material mit einem schaumbildenden Reinigungsmittel vorimprägniert ist, das in trockenem Zustand am Material haftet und im Wasser reaktivierbar ist, dadurch gekennzeichnet, dass die Tasche an der Faltlinie des Materialstreifens eine Oeffnung für den Daumen besitzt und dass das Reinigungsmittel auf der Basis von Alkylbenzolsulfonaten, Fettsäurealkoholsulfonaten, Fettsäurealkylamiden oder -succinaten besteht.

2. Wegwerf-Waschlappen nach Patentanspruch 1, dadurch gekennzeichnet, dass das Reinigungsmittel aus einer Lösung von
annähernd 10 Gewichtsprozenten Natriumlauryläthersulfat
annähernd 5 Gewichtsprozenten N-p-hydroxyäthyl-N-ß-carboxyäthylfettsäureamido- äthylamin, Na-Salz
annähernd 2 Gewichtsprozenten Kokosfettsäurediäthanolamid
annähernd 1 Gewichtsprozenten Parfüme und Färbemittel
annähernd 82 Gewichtsprozenten Wasser besteht.
